# FASCICULE DE BREVET EUROPEEN

(11) **EP 0 346 193 B1**
(45) Date de publication et mention de la délivrance du brevet: **28.04.1993**
(21) Numéro de dépôt: 89401525.4
(22) Date de dépôt: 02.06.1989
(51) Int. Cl.: B01F 15/00

(54) **Agitateur notamment pour four à micro-ondes**
Rührer, insbesondere für Mikrowellenöfen
Stirrer, especially for a microwave oven

(30) Priorité: 07.06.1988 FR 8807555
(43) Date de publication de la demande: 13.12.1989
(73) Titulaire: Boulard, Michel, F-80000 Amiens (FR)
(72) Inventeur: Boulard, Michel, F-80000 Amiens (FR)
(74) Mandataire: Fruchard, Guy

(56) Documents cités:
- EP-A- 0 046 477
- DE-A- 1 810 783
- DE-A- 3 033 778
- US-A- 2 011 699
- US-A- 2 027 756

## Description

La présente invention concerne un agitateur, notamment pour un four à micro-ondes comprenant une enceinte dans laquelle est disposé un récipient afin de remuer le produit contenu dans le récipient au cours de son chauffage par les micro-ondes.

On sait que pour obtenir un chauffage homogène dans un four à micro-ondes il est non seulement souhaitable de prévoir un répartiteur d'ondes mais il est également souhaitable d'assurer un brassage du produit contenu dans le récipient.

Le déposant a déjà proposé dans le brevet français 2.588.063 une solution consistant à prévoir un four à micro-ondes comprenant une sole mobile permettant de régler à volonté la hauteur à laquelle doit s'effectuer le brassage du produit dans le récipient. Toutefois, l'utilisation d'un four à sole mobile implique une installation importante qui n'est pas nécessaire lorsque l'on souhaite traiter des quantités moyennes ou faibles de produits.

On connaît également du document US-A-2.027.756 un agitateur selon les préambules des revendications 1 et 2. Toutefois, la tige d'entraînement est reliée de façon fixe au moyen d'accouplement, de sorte que pour permettre un dégagement du châssis portant les segments racleurs hors du récipient il est nécessaire de prévoir un espace important au-dessus du récipient, ce qui est incompatible avec l'utilisation d'un four à micro-ondes.

On connaît enfin du document EP-A-46 477 un agitateur comportant un châssis équipé de segments racleurs montés pour pivoter autour d'un axe horizontal. Toutefois, le mouvement des segments racleurs est très limité et permet un changement d'inclinaison des segments racleurs et non une véritable variation de la distance entre les moyens d'accrochage et le bord inférieur des segments racleurs.

Un but de la présente invention est de proposer un agitateur ayant une structure permettant son utilisation dans un four de petites dimensions.

En vue de la réalisation de ce but, on prévoit selon l'invention un agitateur du type décrit dans le document US-A-2.027.756, caractérisé en ce qu'à son extrémité supérieure l'arbre d'entraînement comporte des moyens d'accrochage au moyen d'accouplement du moteur d'entraînement, et en ce qu'entre les moyens d'accrochages et le châssis, l'arbre d'entraînement de l'agitateur comporte deux parties télescopiques solidaires en rotation pour faire varier la distance entre les moyens d'accrochage et un bord inférieur du segment racleur inférieur tout en maintenant un entraînement en rotation de l'agitateur.

Ainsi, après mise en place de l'agitateur dans le récipient et introduction de celui-ci dans le four à micro-ondes, la variation d'engagement l'une dans l'autre des parties télescopiques permet un accrochage de l'arbre d'entraînement au moteur d'entraînement tout en maintenant le segment racleur inférieur en contact avec le fond du récipient.

Selon un autre mode de réalisation de l'invention un agitateur du type décrit dans le document US-A-2.027.756 est caractérisé en ce qu'à son extrémité supérieure l'arbre d'entraînement comporte des moyens d'accrochage au moyen d'accouplement du moteur d'entraînement, et en ce que les segments racleurs inférieurs sont montés dans le prolongement l'un de l'autre et ont des extrémités en regard, les extrémités en regard comportant des butées venant en appui l'une contre l'autre lorsque les segments racleurs inférieurs se déplacent vers une position verticale.

Ainsi, lors de l'introduction de l'agitateur dans le récipient et sa mise en place dans le four, le segment racleur inférieur est amené en position sensiblement horizontale et, lorsque l'arbre d'entraînement est soulevé pour l'accrocher au moteur d'entraînement, le segment racleur inférieur pivote de sorte que son bord inférieur reste en contact avec le fond du récipient et lorsque l'agitateur est retiré du récipient, les segments racleurs viennent en butée l'un contre l'autre avant d'avoir atteint la position verticale et se rabattent donc selon une orientation privilégiée lors d'une nouvelle introduction dans le récipient et de la mise en appui sur le fond du récipient.

D'autres caractéristiques et avantages de l'invention apparaîtront encore à la lecture de la description qui suit de deux modes de réalisation particuliers non limitatifs de l'invention en liaison avec les dessins ci-joints parmi lesquels :
- la figure 1 est une représentation schématique d'un four équipé d'un premier mode de réalisation d'agitateur selon l'invention,
- la figure 2 est une vue en perspective partiellement écorchée du premier mode de réalisation d'agitateur selon l'invention,
- la figure 3 est une vue partielle en coupe selon un plan vertical passant par l'axe d'entraînement d'un second mode de réalisation de l'agitateur selon l'invention.
- la figure 4 est une vue en coupe transversale selon la ligne IV-IV de la figure 3.

En référence aux figures, l'agitateur selon l'invention est plus particulièrement destiné à être utilisé dans un four à micro-ondes comprenant d'une façon classique une enceinte 1 dans laquelle est disposé un récipient 2 au-dessus duquel sont disposés deux générateurs à micro-ondes 3 séparés du récipient par un écran protecteur perméable aux ondes 4. Un agitateur, généralement désigné en 5, a un arbre d'entraînement 6 fixé par un accouplement 7 à un moteur d'entraînement 8. Le four comporte également un dispositif de commande auquel sont associés des boutons de commande 9.

Selon un mode de réalisation illustré sur la figure 2, l'agitateur selon l'invention comporte un châssis formé de deux traverses horizontales 10 fixées à l'arbre d'entraînement 6 et supportant à leurs extrémités des racleurs latéraux 11 comportant des parties biseautées 12 tournées dans des sens opposés sur une face amont des racleurs par rapport au sens de rotation du moteur d'entraînement 8. Sur sa face inférieure, la traverse inférieure 10 comporte des pattes 13 s'étendant vers le bas et traversées par un axe d'articulation horizontal 14 qu'elles supportent parallèlement à la traverse inférieure 10 et au-delà de l'extrémité de l'arbre d'entraînement opposée à des moyens d'accrochage 18 de l'arbre d'entraînement. Deux segments racleurs inférieurs 15 sont montés pour pivoter sur l'axe d'articulation 14 et comportent des extrémités en regard équipées de butées 16 venant en contact l'une avec l'autre lorsque l'agitateur est sorti du récipient comme représenté en trait plein sur la figure 2. Les racleurs inférieurs 15 comportent des parties biseautées 17 tournées vers le châssis.

On constate donc que lorsque l'agitateur est sorti du récipient, les segments racleurs inférieurs restent légèrement inclinés par rapport à un plan vertical passant par l'axe d'entraînement 6 par suite de l'appui des butées 16 l'une contre l'autre. Lorsque l'agitateur est introduit dans un récipient, les segments racleurs 15 prennent une position voisine de la position horizontale comme illustré en tirets fins sur la figure 2. Lorsque les moyens d'accrochage de l'arbre d'entraînement 6, ici une tige transversale 18 , sont soulevés pour être fixés au moyen d'accouplement 7 du moteur d'entraînement 8, le bord inférieur 19 des segments racleurs inférieurs 15 reste en appui sur le fond du récipient 2 et les segments racleurs inférieurs 15 prennent automatiquement une inclinaison qui est fonction de la distance entre le fond du récipient 2 est les moyens d'accouplement 7. Lors de la mise en rotation de l'agitateur, le produit contenu dans le récipient 2 exerce une pression sur les parties biseautées 17 et le bord inférieur 19 des segments racleurs 15 est donc maintenu fermement en appui sur le fond du récipient.

Dans un autre mode de réalisation illustré par les figures 3 et 4, les segments racleurs inférieurs 15 sont cette fois montés de façon fixe sur la traverse inférieure 10 en position horizontale ou légèrement inclinée et les moyens d'adaptation de la distance entre les moyens d'accrochage 18 et le bord inférieur 19 des segments racleurs inférieurs sont cette fois formés par deux parties télescopiques solidaires en rotation et comprenant un manchon tubulaire 20 ayant une rainure verticale 21 fixé à la traverse supérieure 10 dans lequel coulisse un tronçon d'arbre d'entraînement 6 comportant la tige d'accrochage 18 au voisinage de son extrémité supérieure et une tige d'entraînement 22 au voisinage de son extrémité inférieure. La tige d'entraînement 22 est disposée transversalement au tronçon d'axe d'entraînement 6 et s'étend dans les rainures 21 de sorte que le tronçon d'axe d'entraînement 6 peut coulisser verticalement dans le manchon 20 mais entraîne ce manchon en rotation lorsque le tronçon d'axe d'entraînement 6 est relié au moteur d'entraînement 8.

Lors de son utilisation, l'agitateur selon ce deuxième mode de réalisation est introduit dans le récipient et enfoncé dans celui-ci jusqu'à ce que les segments racleurs inférieurs soient en contact avec le fond du récipient. Le tronçon d'arbre d'entraînement 6 est alors relevé pour être engagé dans les moyens d'accouplement 7. Par la suite, lors de la rotation du moteur d'entraînement 8, les parties biseautées des segments racleurs 15 maintiennent ceux-ci en contact avec le fond du récipient. Le cas échéant, on peut également prévoir de disposer dans le manchon 20 un ressort placé entre la face supérieure de la traverse supérieure 10 et la tige d'entraînement 22 Ainsi, lorsque la tige d'entraînement 18 est montée dans les moyens d'accouplement 7, le ressort disposé dans le manchon exerce une pression vers le bas tendant à maintenir les segments racleurs inférieurs 15 en contact avec le fond du récipient. A ce propos on notera également que le manchon 20 comporte de préférence à son extrémité supérieure un rebord rabattu 23 empêchant le tronçon d'axe d'entraînement 6 de s'échapper du manchon 20 lorsque l'agitateur est sorti du récipient.

Lorsqu'une matière épaisse doit être brassée par l'agitateur, le four comporte de préférence des moyens d'immobilisation du récipient 2 à l'encontre d'une rotation autour d'un axe vertical, par exemple des blocs de butée 24 sur lesquels prennent appui des poignées 25 du récipient. Bien entendu, si le récipient utilisé ne comporte pas de poignée, on peut prévoir d'autres moyens pour immobiliser le récipient 2 à l'encontre d'une rotation autour d'un axe vertical.

L'invention n'est pas limitée aux modes de réalisation décrits et on peut y apporter des variantes de réalisation sans sortir du cadre de l'invention. En particulier, pour éviter une mise en position verticale des segments racleurs inférieurs montés autour d'un axe horizontal 14, on peut remplacer les butées 16 par un talon prévu le long du bord supérieur des segments racleurs inférieurs 15, ce talon venant en appui contre la face inférieure de la traverse inférieure 10 lorsque les segments racleurs inférieurs ne sont plus en contact avec le fond du récipient.

On peut également prévoir d'équiper l'agitateur selon l'invention de guides d'ondes tubulaires comportant des ouvertures de réception d'ondes à leurs extrémités supérieures et des ouvertures de diffusion d'ondes en un ou plusieurs points de leur paroi latérale afin d'assurer une répartition des micro-ondes au sein de la matière brassée, comme celà est décrit dans un autre brevet déposé ce même jour par le déposant.

Par ailleurs, on peut prévoir d'équiper l'agitateur avec d'autres accessoires, en particulier une sonde de température disposée à la surface de l'axe d'entraînement 6 ou à l'intérieur de celui-ci et reliée à un dispositif de mesure par l'intermédiaire d'une bague collectrice disposée au voisinage de l'extrémité supérieure de l'axe d'entraînement 6.

## Revendications

1. Agitateur comprenant un arbre d'entraînement (6) associé à un moteur d'entraînement (8) par un moyen d'accouplement (7), un châssis (10) associé à l'arbre d'entraînement et supportant au moins un segment racleur inférieur (15) s'étendant vers le bas à partir du châssis le long d'un bord inférieur de celui-ci au-delà de l'extrémité inférieure de l'arbre d'entraînement et des moyens d'adaptation de la distance entre les moyens d'accouplement et le bord inférieur du segment racleur inférieur, caractérisé en ce qu'à son extrémité supérieure l'arbre d'entraînement (6) comporte des moyens d'accrochage (18) au moyen d'accouplement (7) du moteur d'entraînement (8), et en ce qu'entre les moyens d'accrochages (18) et le châssis, l'arbre d'entraînement de l'agitateur comporte deux parties télescopiques (6, 20) solidaires en rotation pour faire varier ladite distance entre les moyens d'accrochage (18) et le bord inférieur (19) du segment racleur inférieur tout en maintenant un entraînement en rotation de l'agitateur.

2. Agitateur comprenant un arbre d'entraînement (6) associé à un moteur d'entraînement (8) par un moyen d'accouplement (7), un châssis (10) associé à l'arbre d'entraînement et supportant au moins deux segments racleurs inférieurs (15) montés pour pivoter autour d'un axe horizontal (14) et s'étendant vers le bas à partir du châssis le long d'un bord inférieur de celui-ci au-delà le l'extrémité inférieure de l'arbre d'entraînement, et des moyens d'adaptation de la distance entre les moyens d'accouplement et le bord inférieur du segment racleur inférieur, caractérisé en ce qu'à son extrémité supérieure l'arbre d'entraînement (6) comporte des moyens d'accrochage (18) au moyen d'accouplement (7) du moteur d'entraînement (8), et en ce que les segments racleurs inférieurs (15) sont montés dans le prolongement l'un de l'autre et ont des extrémités en regard, les extrémités en regard comportant des butées (16) venant en appui l'une contre l'autre lorsque les segments racleurs inférieurs (15) se déplacent vers une position verticale.

## Patentansprüche

1. Rührer, umfassend eine Antriebswelle (6), die durch eine Kupplungseinrichtung (7) mit einem Antriebsmotor (8) verbunden ist, einen Rahmen (10), der mit der Antriebswelle verbunden ist und mindestens ein unteres Abstreifsegment (15) trägt, das sich von dem Rahmen entlang einem unteren Rand desselben über das untere Ende der Antriebswelle hinaus abwärts erstreckt, und Mittel zur Anpassung des Abstandes zwischen der Kupplungseinrichtung und dem unteren Rand des unteren Abstreifsegmentes, **dadurch gekennzeichnet**, daß die Antriebswelle (6) an ihrem oberen Ende Mitnehmermittel (18) zur Verbindung mit der Kupplungseinrichtung (7) des Antriebsmotors (8) hat und daß die Antriebswelle des Rührers zwischen den Mitnehmermitteln (18) und dem Rahmen zwei drehfest verbundene Teleskopabschnitte (6, 20) umfaßt, um den genannten Abstand zwischen den Mitnehmermitteln (18) und dem unteren Rand (19) des unteren Abstreifsegmentes unter Beibehaltung eines Drehantriebes des Rührers zu verändern.

2. Rührer, umfassend eine Antriebswelle (6) die durch eine Kupplungseinrichtung (7) mit einem Antriebsmotor (8) verbunden ist, einen Rahmen (10), der mit der Antriebswelle verbunden ist und mindestens zwei untere Abstreifsegmente (15) trägt, die um eine horizontale Achse (14) schwenkbar gelagert sind und sich von dem Rahmen entlang einem unteren Rand desselben über das untere Ende der Antriebswelle hinaus abwärts erstrecken, und Mittel zur Anpassung des Abstandes zwischen der Kupplungseinrichtung und dem unteren Rand des unteren Abstreifsegmentes, **dadurch gekennzeichnet**, daß die Antriebswelle (6) an ihrem oberen Ende Mitnehmermittel (18) zur Verbindung mit der Kupplungseinrichtung (7) des Antriebsmotors (8) hat und daß die unteren Abstreifelemente (15) jeweils in Verlängerung voneinander mit einander zugewandten Enden angeordnet sind, wobei die einander zugewandten Enden Anschläge (16) tragen, die zur Anlage aneinander kommen, wenn die unteren Abstreifsegmente (15) sich in ein vertikaler Position bewegen.

## Claims

1. A stirrer comprising a drive shaft (6) associated with a drive motor (8) by coupling means (7), a frame (10) associated with the drive shaft and supporting at least one bottom scraper segment (15) which extends downwards from the frame along the bottom edge thereof beyond the bottom end of the drive shaft and means for adapting the distance between the coupling means and the bottom edge of the bottom scraper segment characterized in that the upper end of the drive shaft (6) is provided with means (18) for hanging to the coupling means (7) of the drive motor (8), and in that between the means (18) for hanging and the frame, the drive shaft of the stirrer comprises two telescopic portions (6,20) coupled in rotation for varying the distance between the means (18) for hanging and the bottom edge (19) of the bottom scraper segment while maintaining a rotational drive of the stirrer.

2. A stirrer comprising a drive shaft (6) associated with a drive motor (8) by coupling means (7), a frame (10) associated with the drive shaft and supporting at least two bottom scraper segments (15) pivotally mounted on a horizontal hinge pin (14) and extending downwardly from the frame along the bottom edge thereof beyond the bottom end of the drive shaft, and means for adapting the distance between the coupling means and the bottom edge of the bottom scrapper segments characterized in that the upper end of the drive shaft (6) comprises means (18) for hanging to the coupling means (7) of the drive motor (8), and in that the bottom scraper segments (15) are mounted in line with each other and have facing ends, the facing ends including abutments (16) which bear against each other when the bottom scraper segments (15) move towards a vertical position.
